# EUROPÄISCHE PATENTSCHRIFT

(11) **EP 1 556 534 B1**
(45) Veröffentlichungstag und Bekanntmachung des Hinweises auf die Patenterteilung: **13.02.2008**
(21) Anmeldenummer: 03809347.2
(22) Anmeldetag: 22.10.2003
(51) Int. Cl.: D04H 1/70, D21F 9/00

(54) **VERFAHREN ZUM BETREIBEN EINER VORRICHTUNG ZUM LEGEN EINES VLIESES NACH DEM LUFTLEGEVERFAHREN UND VORRICHTUNG DAZU**
METHOD FOR OPERATING A DEVICE FOR LAYING A NONWOVEN ACCORDING TO THE AIR-LAYING METHOD, AND A CORRESPONDING DEVICE
PROCEDE D'EXPLOITATION D'UN DISPOSITIF DE POSE D'UN NON-TISSE SELON LE PROCEDE DE LA POSE EN FLUX D'AIR

(30) Priorität: 23.10.2002 DE 10249533
(43) Veröffentlichungstag der Anmeldung: 27.07.2005
(73) Patentinhaber: Fleissner GmbH, 63329 Egelsbach (DE)
(72) Erfinder: EHRENHOEFER, Bruno, 63329 Egelsbach (DE)
(86) Internationale Anmeldenummer: PCT/EP2003/050742
(87) Internationale Veröffentlichungsnummer: WO 2004/038080

(56) Entgegenhaltungen:
- WO-A-00/73032
- WO-A-81/02031
- US-A- 4 640 810

## Beschreibung

Durch die WO 00/73032 ist ein Verfahren zum Betreiben einer Vorrichtung zum Legen eines Vlieses aus endlichen Fasern nach dem Luftlegeverfahren bekannt, wobei die Vorrichtung aus einer drehbar gelagerten Legetrommel besteht, deren Mantel für die Fasern durchlässig ist. Die Legetrommel wird von einem Luftstrom radial in Richtung eines das zu legende Vlies tragenden, entlang der Legetrommel vorwärts laufenden Endlosbandes durchströmt, wobei die zu einem Vlies zu legenden Fasern zentrisch und stirnseitig in Achsrichtung der Legetrommel zugeführt werden.

Die Zuführung der Pulpfasern erfolgt nach diesem Stand der Technik einseitig und wechselweise von zwei Trommeln eines Legetrommelpaares, wobei die Trommeln entsprechend einseitig axial gelagert sind, aber auf der Faserzuführseite am Außenmantel der Trommel. Innerhalb der Legetrommel ist eine Kammtrommel, deren Kämme die Mantelfläche der Legetrommel berühren. Wie bei der WO 81/02131 oder der US 4 640 810 offenbart, ist jeder Legetrommel parallel eine zweite Trommel zugeordnet, die über Rohre miteinander verbunden sein müssen, die ebenfalls an den Stirnseiten angreifen. Eine Legeeinrichtung besteht also aus zwei Legetrommeln, zwischen denen Fasern im Kreislauf fließen.

Die Legetrommeln erstrecken sich über die ganze Arbeitsbreite, die bis zu 4 oder 5 m reichen kann. Um eine gleichmäßige Verteilung der Fasern auf dem Endlosband zu erzielen, müssen die Trommeln einen entsprechenden Durchmesser aufweisen. Dieser ist aber beschränkt durch die erforderlichen Ausmaße der Kugellager, die zur drehbaren Lagerung der Legetrommel an ihrem Außendurchmesser angeordnet sind. Grund dafür sind die notwendigen exzentrischen Öffnungen in den Stirnseiten der Legetrommeln. Die Kugellager können in ihrem Durchmesser nun nicht in jeder beliebigen Größe gebaut werden. Bei einer höheren Drehzahl - wie das hier beim Betrieb der Legetrommeln notwendig ist - laufen die Kugeln der Kugellager bei zu großen Durchmessern, die über einem Meter liegen, in den Lagerschalen zu schnell, so dass der Schmierfilm abreißt.

Der Erfindung liegt die Aufgabe zugrunde, eine Lösung für das Problem zu finden. Die Legetrommeln sollen in jedem gewünschten Durchmesser hergestellt werden können, der sich nämlich aus der jeweiligen Breite des zu legenden Vlieses ergibt. Außerdem ist ein größerer Durchmesser der Legetrommeln für die Produktionsgeschwindigkeit des zu legenden Vlieses von Vorteil.

Ausgehend von dem Verfahren anfangs genannter Art ist die Lösung darin gefunden, dass die Fasern auf beiden Stirnseiten der Legetrommel zentrisch zugeführt werden.

Die Vorrichtung zum Legen eines Vlieses aus endlichen Fasern wie auch Pulpfasern nach dem Luftlegeverfahren ist mit einer in einem Gehäuse drehbar gelagerten durchlässigen Legetrommel mit einer zentrischen stimseitigen Öffnung zur Zuführung der Fasern versehen, wobei die Legetrommel oberhalb eines das zu legende Vlies tragenden Endlosbandes angeordnet ist, dem unterhalb ein Saugkasten zum Absaugen des der Legetrommel radial oberhalb zugeführten Luft zugeordnet ist. Nach der Erfindung sind nunmehr die stimseitigen Öffnungen zur Zuführung der Fasern in die Legetrommel beidseitig zentrisch angeordnet. Es ist damit die Achse der Legetrommel als Faserzuführrohr ausgebildet, das nur einen so großen Durchmesser aufweisen muss, dass die notwendige Menge an Fasern einbringbar ist. Damit ist der Durchmesser der notwendigen Kugellager zur drehbaren Lagerung der Legetrommel völlig unabhängig vom Außendurchmesser der Legetrommel. Die Legetrommeln können in jedem beliebigem Ausmaß gebaut werden, die Kugellager werden auch bei hoher Umfangsgeschwindigkeit nie heiß laufen.

In der Legetrommel ist eine Kammtrommel zu lagern, deren Kämme von der Innenseite am Mantel der Legetrommel reiben und die Fasern durch die Öffnungen des Mantel fördern. Diese Kammtrommel wird ebenfalls zentrisch in der Legetrommel gelagert, und zwar bildet diese Kammtrommel in der Achse die Faser-Einführöffnung und um das entsprechende Einführrohr ist dann das Lager der Legetrommel angeordnet.

In der Zeichnung ist ein Ausführungsbeispiel dargestellt. Es zeigen:
Fig. 1 einen Schnitt längs durch eine Legetrommel, wie sie in dem Gehäuse gelagert ist und
Fig. 2 einen Schnitt quer durch zwei hintereinander angeordnete Legetrommeln.

In einem Gehäuse 1, das oberhalb eines vorlaufenden Endlosbandes 2 angeordnet ist, ist eine Legetrommel 3 drehbar gelagert. Zu Lagerung dient ein Kugellager 4, das in einer Öffnung 5 des Gehäuses 1 angeordnet ist. In der rohrförmigen Achse 6 der Legetrommel 3 ist ein weiteres Kugellager 7 angeordnet, das die rohrförmige Achse 8 einer Kammtrommel 9 abstützt. Die zentrische Öffnung 10 dieser Rohrachse 8 ist so groß zu bemessen, das die durch diese Öffnung 10 einströmenden Fasern rechtzeitig und vollständig über die Länge der Trommel 3 einbringbar sind. Davon unabhängig ist der Durchmesser der Legetrommel 3, der jedes beliebige, von anderen Parametern bestimmte Maß annehmen kann. Eine derartige Faser-Einführöffnung 10 ist auf beiden Stirnseiten der Legetrommel vorgesehen. Die Fasern werden also nicht zwischen zwei Trommeln im Kreislauf umhergefördert, sondern nur eine Legetrommel 3 bildet eine Legeeinheit.

Die Kammtrommel 9 besteht aus zwei kreisrunden Stirnplatten 11, 12, die im Zentrum die Faser-Einströmöffnungen 10 aufweisen. Am Außenumfang sind rund um rohrförmige Halterungen 13 befestigt, die sich parallel und achsrecht des Innenmantels der Legetrommel 3 erstrecken. Radial außen sind zentrisch in den Rohren 13 radial gerichtete Kämme 14 gelagert, die in Höhe der Innenfläche des Mantels der Legetrommel 3 enden. Sowohl die Legetrommel 3 als auch die Kammtrommel 9 läuft angetrieben um, und zwar mit einer Relativgeschwindigkeit zwischen den Trommeln, dies kann gleich gerichtet oder auch entgegen gerichtet sein.

Unterhalb des Endlosbandes 2 ist ein Absaugkasten 15 angeordnet, durch den die oben der Legetrommel 3 zugeführte Luft 16 abgesaugt wird. Die aus der Legetrommel 3 heraustretenden Fasern gelangen mit dem Luftstrom auf das Endlosband 2, legen sich dort ab und bilden das herzustellende Vlies. Das Endlosband 2 oder das darauf liegende Vlies ist durch eine Dichtwalze 17, 18 zum Absaugkasten oder zum Gehäuse 1 abgedichtet.

Von diesen Konstruktionen einer Legeeinrichtung können beliebig viele Eintrommel-Einrichtung hintereinander angeordnet werden. Es sind also nicht Trommelpaare nötig. Die benachbarten Legeeinrichtungen benötigen nur eine Wandung 19 zur Trennung.

## Patentansprüche

1. Verfahren zum Betreiben einer Vorrichtung zum Legen eines Vlieses aus endlichen Fasern nach dem Luftlegeverfahren, wobei die Vorrichtung aus einer drehbar gelagerten Legetrommel (3) besteht, deren Mantel für die Fasern durchlässig ist und von einem Luftstrom radial in Richtung eines das zu legende Vlies tragenden, entlang der Legetrommel (3) vorwärts laufenden Endlosbandes (2) durchströmt wird, wobei die zu einem Vlies zu legenden Fasern zentrisch an der Stirnseite in Achsrichtung der Legetrommel (3) zugeführt werden (3), **dadurch gekennzeichnet, dass** die Fasern auf beiden Stirnseiten der Legetrommel (3) zentrisch zugeführt werden.

2. Vorrichtung zum Legen eines Vlieses aus endlichen Fasern wie auch Pulpfasern nach dem Luftlegeverfahren mit einer in einem Gehäuse (1) drehbar gelagerten durchlässigen Legetrommel (3) mit einer zentrischen stimseitigen Öffnung (10) zur Zuführung der Fasern, wobei die Legetrommel (3) oberhalb eines das zu legende Vlies tragenden Endlosbandes (2) angeordnet ist, dem unterhalb ein Saugkasten (15) zum Absaugen des der Legetrommel (3) radial oberhalb zugeführten Luft (16) zugeordnet ist, **dadurch gekennzeichnet, dass** die stirnseitigen Offnungen (10) zur Zuführung der Fasern in die Legetrommel (3) beidseitig angeordnet sind.

3. Vorrichtung nach Anspruch 2, **dadurch gekennzeichnet, dass** die Achse der Legetrommel (3) als Faserzuführrohr (8) ausgebildet ist.

4. Vorrichtung nach einem der vorhergehenden Ansprüche 2 und 3, **dadurch gekennzeichnet, dass** beide Stirnseiten der Legetrommel (3) mit einer zentralen Faserzuführöffnung (10) für die gegeneinander gerichtete Einführung der Fasern versehen sind.

5. Vorrichtung nach einem der vorhergehenden Ansprüche 2-4, **dadurch gekennzeichnet, dass** in der Hohlachse (6) der Legetrommel (3) eine Kammtrommel (9) zentrisch gelagert ist und die Kammtrommel (9) aus im Gehäuse (1) gelagerten kreisrunden Stirnplatten (11, 12) besteht, an deren äußeren Randabschnitten bis an die, Innenmantelfläche der Legetrommel (3) reichende, über die ganze Länge der Legetrommel (3) sich erstreckende, achsial nach außen gerichtete Kämme (13, 14) angeordnet sind.

6. Vorrichtung nach einem der vorhergehenden Ansprüche 2-5, **dadurch gekennzeichnet, dass** die Faserzuführöffnung (10) in der Achse (8) der Kammtrommel (9) gebildet ist und die Legetrommel (3) auf der Außenfläche des Faserzuführrohres (8) drehbar gelagert ist.

7. Vorrichtung nach einem der vorhergehenden Ansprüche 2-6, **dadurch gekennzeichnet, dass** die Kammtrommel (9) mit einer Relativgeschwindigkeit zur Legetrommel (3) angetrieben ist.

8. Vorrichtung nach einem der vorhergehenden Ansprüche 2-7, **dadurch gekennzeichnet, dass** mehrere der Einzel-Legetrommeleinheiten in einer gesamten Vlieslegeeinrichtung hintereinander angeordnet sind.

9. Vorrichtung nach einem der vorhergehenden Ansprüche 2-8, **dadurch gekennzeichnet, dass** die Legetrommeleinheiten lediglich durch eine Wandung (19) des Gehäuses (1) voneinander getrennt sind.

## Claims

1. Process for operation of a device for laying a web of finite length fibers by the air-laying process with the device consisting of a rotating laying drum (3), which has a jacket permeable to the fibers and is penetrated radially by an air flow in the direction of an endless belt (2) supporting the web to be laid down and running in forward direction along the laying drum, with the fibers to be laid down as a web being supplied centrally at the front end in axial direction of the laying drum (3), **characterized in that** the fibers are supplied centrally at both front ends of the laying drum (3).

2. Device for laying a web of finite length fibers and also pulp fibers by the air-laying process with a rotating permeable laying drum (3) supported in a housing (1) and provided with a central front-end opening (10) for the supply of fibers, with the laying drum (3) being arranged above an endless belt (2) supporting the web to be laid down, which is combined with a suction box (15) underneath for aspiration of the air (16) radially supplied to the laying drum (3) above, **characterized in that** the front-end openings (10) for supply of fibers into the laying drum (3) are arranged on both sides.

3. Device in conformity with claim 2, **characterized in that** the axle of the laying drum (3) is designed as fiber supply pipe (8).

4. Device in conformity with one of the preceding claims 2 and 3, **characterized in that** both front ends of the laying drum (3) are provided with a central fiber supply opening (10) for supply of fibers towards each other.

5. Device in conformity with one of the preceding claims 2 to 4, **characterized in that** a combing drum (9) is supported centrally in the hollow axle (6) of the laying drum (3), with the combing drum (9) consisting of circular face plates (11, 12) supported in the housing (1) which are provided at the outer edges up to the inside jacket surface of the laying drum (3) with combs (13, 14) pointing axially to the outside and extending over the entire length of the laying drum (3).

6. Device in conformity with one of the preceding claims 2 to 5, **characterized in that** the fiber supply opening (10) consists in the axle (8) of the combing drum (9) and that the laying drum (3) is supported in a manner allowing rotation on the outside of the fiber supply pipe (8).

7. Device in conformity with one of the preceding claims 2 to 6, **characterized in that** the combing drum (9) is driven at a speed in relation to the laying drum (3).

8. Device in conformity with one of the preceding claims 2 to 7, **characterized in that** several of the individual laying drum units are arranged in line in a complete web laying device.

9. Device in conformity with one of the preceding claims 2 to 8, **characterized in that** the laying drum units are merely separated from each other by one wall (19) of the housing (1).

## Revendications

1. Procédé pour le service d'un dispositif pour déposer un non-tissé de fibres de longueur limitée par le procéde air-laid, le dispositif se composant d'un tambour de pose (3) tournant, qui a une chemise perméable aux fibres et qui est pénétrée radialement par un courant d'air dans la direction d'un convoyeur sans fin (2) portant le non-tissé à être déposé et passant en avant le long du tambour de pose (3), les fibres à déposer comme non-tissé étant fourni centralement à la face dans la direction axiale du tambour de pose (3), **caractérisée en ce que** les fibres sont fournies centralement aux deux faces du tambour de pose (3).

2. Dispositif pour déposer un non-tissé de fibres de longueur limitée ainsi que de fibres en cellulose par le procéde air-laid avec un tambour de pose (3) perméable soutenue d'une manière tournante dans un boîtier (1) avec une ouverture (10) centrale à la face pour l'approvisionnement des fibres, le tambour de pose (3) étant arrangé au-dessus d'un convoyeur sans fin (2) portant le non-tissé à déposer, qui est combiné avec une caisse d'aspiration (15) en-dessous pour l'aspiration de l'air (16) radialement amené au-dessus du tambour de pose (3), **caractérisé en ce que** les ouvertures (10) frontales pour l'approvisionnement des fibres dans le tambour de pose (3) sont arrangées des deux côtés.

3. Dispositif selon la revendication 2, **caractérisé en ce que** l'axe du tambour de pose (3) est conçu en tant que tuyau d'approvisionnement de fibres (8).

4. Dispositif selon l'une des revendications précédentes 2 et 3, **caractérisé en ce que** les deux faces du tambour de pose (3) sont pourvues d'une ouverture centrale d'approvisionnement de fibres (10) pour l'approvisionnement de fibres l'une vers l'autre.

5. Dispositif selon l'une des revendications précédentes 2 à 4, **caractérisé en ce que** un tambour de peignes (9) est soutenu centralement dans l'axe creux (6) du tambour de pose (3), le tambour de peignes se composant des plaques frontales (11, 12) circulaires soutenues dans le boîtier (1) qui sont fournis aux bords externes jusqu'à la surface intérieure de la chemise du tambour de pose (3) de peignes (13, 14) se dirigeant axialement à l'extérieur à travers toute la longueur du tambour de pose (3).

6. Dispositif selon l'une des revendications précédentes 2 à 5, **caractérisé en ce que** l'ouverture d'approvisionnement de fibres (10) consiste en l'axe (8) du tambour de peignes (9) et que le tambour de pose (3) est supporté de manière permettant la rotation sur l'extérieur du tuyau d'approvisionnement de fibres (8).

7. Dispositif selon l'une des revendications précédentes 2 à 6, **caractérisé en ce que** le tambour de peignes (9) est entraîné d'une vitesse relative au tambour de pose (3).

8. Dispositif selon l'une des revendications précédentes 2 à 7, **caractérisé en ce que** plusieurs tambours de pose individuels sont arrangés l'un après l'autre dans une ligne de pose de non-tissé complète.

9. Dispositif selon l'une des revendications précédentes 2 à 8, **caractérisé en ce que** les unités de tambour de pose sont simplement séparées entre elles par une paroi (19) du boîtier (1).
